# EUROPÄISCHE PATENTSCHRIFT

(11) **EP 0 525 450 B1**
(45) Veröffentlichungstag und Bekanntmachung des Hinweises auf die Patenterteilung: **04.10.1995**
(21) Anmeldenummer: 92111510.1
(22) Anmeldetag: 07.07.1992
(51) Int. Cl.: B41F 13/02, B26D 7/02

(54) **Vorrichtung zum Durchtrennen und Halten einer gerissenen Bahn**
Device for severing and clamping a torn web
Dispositif pour couper et maintenir une bande déchirée

(30) Priorität: 23.07.1991 DE 4124391
(43) Veröffentlichungstag der Anmeldung: 03.02.1993
(73) Patentinhaber: GRAFOTEC GMBH, D-86420 Diedorf (DE)
(72) Erfinder: Rosas, Alfredo, W-8901 Diedorf (DE); Veh, Karl, W-8901 Diedorf (DE); Kettl, Werner, W-8902 Neusäss (DE)
(74) Vertreter: Munk, Ludwig, Dipl.-Ing.

(56) Entgegenhaltungen:
- EP-A- 0 037 642
- EP-A- 0 318 853
- DE-A- 3 431 686
- DE-A- 3 439 618
- US-A- 2 336 957
- US-A- 2 653 536
- US-A- 4 799 997

## Beschreibung

Die Erfindung betrifft eine Vorrichtung zum Durchtrennen und Halten einer gerissenen Bahn für eine bahnverarbeitende Maschine, insbesondere eine eine Bedruckstoffbahn bedruckende Rollenrotationsdruckmaschine, mit einem ein feststehendes Messer aufweisenden, die Transportebene der Bahn überquerend angeordneten Messerbalken und einem eine mit dem Messer in Wirkeingriff bringbare Erhöhung aufweisenden Hubbalken, der mittels einer zugeordneten Ausfahreinrichtung, die mittels eines Bahnrißdetektors aktivierbar ist, heb- und senkbar ist.

Eine Vorrichtung dieser Art ist beispielsweise aus der DE 38 22 497 A1 bekannt. Bei den bekannten Anordnungen dieser Art sind das Messer und die Erhöhung des Hubbalkens so angeordnet, daß das Messer an einer seitlichen Flanke der Erhöhung vorbei laufen kann. Hieraus resultiert ein unsymmetrischer Aufbau. Die Folge davon ist, daß für den Fall, daß von den beiden Enden der gekappten Papierbahn jeweils eines gehalten und nur das andere losgelassen werden soll, für beide Alternativen jeweils eine Ausführung notwendig ist. Da in der Praxis beide Alternativen vorkommen, ergibt sich bisher ein hoher Bauaufwand. In diesem Zusammenhang ist davon auszugehen, daß das eine Trum einer gekappten Papierbahn in der Regel auf eine Rolle aufgewickelt wird und daher an der Schnittstelle losgelassen werden muß, während das andere, bis zum Bahnriß reichende Trum festgehalten werden soll. Ein weiterer Nachteil der bekannten Anordnungen ist darin zu sehen, daß mittels des an einer Flanke der hubbalkenseitigen Erhöhung vorbeilaufenden Messers die Bahn nicht zuverlässig genug gekappt werden kann. Die infolge des Bahnrisses praktisch spannungslose Bahn kann hier nämlich dem Messer ausweichen. Aus diesem Grunde sind die bekannten Anordnungen insbesondere bei der Verarbeitung dickeren Materials nicht brauchbar. Ein weiterer, ganz besonderer Nachteil der bekannten Anordnungen ist auch in der hohen Verletzungsgefahr zu sehen. In diesem Zusammenhang ist davon auszugehen, daß das an einer Flanke der Erhöhung vorbeilaufende Messer leicht von der Seite zugänglich ist.

Hiervon ausgehend ist es daher die Aufgabe der vorliegenden Erfindung, eine Vorrichtung eingangs erwähnter Art mit einfachen und kostengünstigen Mitteln so zu verbessern, daß nicht nur eine universelle Verwendbarkeit, sondern auch eine hohe Sicherheit erreicht werden.

Diese Aufgabe wird erfindungsgemäß dadurch gelöst, daß der Messerbalken zwei das Messer zwischen sich haltende, gleiche, schienenförmige Messerträger enthält, die im Bereich ihrer dem Hubbalken zugewandten Seite mit symmetrisch angeordneten Haltern für das Messer flankierende, elastische Leisten versehen sind, die gegenüber der Schneide des Messers vorstehen und zumindest um die Breite der Erhöhung des Hubbalkens voneinander distanziert sind, der symmetrisch zur Schnittebene ausgebildet ist und zwei die mit einer Schneidnut, in welche das Messer einführbar ist, versehene Erhöhung flankierende, den elastischen Leisten zugeordnete Klemmflächen aufweist.

Diese Maßnahmen ergeben in vorteilhafter Weise eine symmetrischen Aufbau der erfindungsgemäßen Anordnung. Es ist daher ohne weiteres möglich, den Messerbalken so zu wenden, daß sich ein Seitentausch ergibt, ohne daß der Hubbalken gewendet werden muß. Es ist daher möglich, zur Bewerkstelligung einer einseitigen Klemmung der Bahn den elastischen Leisten eine unterschiedliche Höhe zu geben, so daß die höhere Leiste als Klemmleiste fungieren kann. Durch einfaches Wenden des Messerbalkens ist es dabei möglich, die Seite, nach der geklemmt werden soll, frei zu wählen. Die erfindungsgemäßen Maßnahmen ermöglichen daher eine rationelle Vorfertigung und einfache Montage. Infolge des symmetrischen Aufbaus kann dem Messer zudem eine Schneidnut zugeordnet sein. Die gewährleistet einen exakten Schnitt, durch den jede Art von Papier gekappt werden kann. Außerdem ergibt die Einspannung des Messers zwischen zwei Messerträger, die infolge der stationären Messeranordnung einen geschlossenen Profilquerschnitt aufweisen können, eine hohe Stabilität und Verwindungssteifigkeit. Ein weiterer Vorteil der erfindungsgemäßen Maßnahmen ist darin zu sehen, daß die seitlichen Leisten, von denen eine als Klemmleiste fungieren kann, gleichzeitig den seitlichen Zugang zum Messer abschirmen. Zudem fungieren die elastischen Leisten als Puffer, so daß beim Zuschlagen der erfindungsgemäßen Vorrichtung auf keinen Fall Metall auf Metall trifft, was nicht nur hinsichtlich der Unterbindung von Schlaglärm vorteilhaft ist, sondern auch die Unfallgefahr vermindert. In diesem Zusammenhang ist nämlich davon auszugehen, daß es vorkommen kann, daß eine Bedienungsperson mit einem Finger oder mit der ganzen Hand in die erfindungsgemäße Vorrichtung hineinfaßt. Wenn in einem derartigen Augenblick der Hubbalken betätigt wird, werden die Finger bzw. die Hand zwar eingeklemmt, die elastischen Leisten bewerkstelligen jedoch eine Pufferung, wodurch die Schlagwirkung gedämpft wird.

Aus der EP 0 037 642 B1 ergibt sich zwar ebenfalls eine Vorrichtung zum Trennen und Halten einer gerissenen Bedruckstoffbahn, bei der der Messerbalken mit zwei gegenüber dem hiervon flankierten Messer vorspringenden, elastischen Leisten versehen ist. Das Messer ist hierbei jedoch nicht stationär angeordnet, sondern wird über eine Hebelanordnung mittels des Hubbalkens bewegt. Dies macht praktisch eine symmetrische Anordnung unmöglich, von dem mit der Doppelbewegung verbundenen Zeitverlust einmal ganz abgesehen. In diesem Zusammenhang ist nämlich davon auszugehen, daß der Hubbalken trotz der Doppelbewegung einen großen Hub benötigt, um genügend Freiraum für die Flatterbewegungen der Bahn zu schaffen. Abgesehen davon benötigt der Messerbalken hier einen nach unten offenen Querschnitt, so daß sich eine verwindungsweiche Anordnung ergibt. Hinzu kommt, daß das bewegte Messer auch hier lediglich an einer Flanke einer Erhöhung des Hubbalkens vorbeischneidet, so daß problematisches Material nicht zuverlässig genug gekappt wird.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhan dder Zeichnung näher erläutert.

In der Zeichnung zeigen:
- Figur 1: eine Frontansicht einer erfindungsgemäßen Bahnhalte- und -trennvorrichtung und
- Figur 2: einen Vertikalschnitt durch die Anordnung gemäß Figur 1.

Die den Zeichnungen zugrundeliegende Bahnhalte- und -trennvorrichtung besteht, wie am besten aus Figur 1 erkennbar ist, aus einem auf an den Seitenwänden 1 einer bahnverarbeitenden Maschine, beispielsweise einer Rollenrotationsdruckmaschine, befestigten Konsolen 2 aufgesetzten Rahmen 3, der ein Durchtrittsfenster 4 für die Bahn 5 begrenzt. Die oberen und unteren, die Transportebene der Bahn 5 überquerend angeordneten Rahmenschenkel werden durch seitliche Schilde 6 miteinander verbunden. Der untere Rahmenschenkel wird durch eine stationäre Traverse 7 gebildet, auf der ein Hubbalken 8 aufgenommen ist. Der obere Rahmenschenkel ist als ein stationäres Messer 9 aufweisender, stationärer Messerbalken 10 ausgebildet.

Vorrichtungen dieser Art werden insbesondere zwischen dem letzten Druckwerk und einem diesem nachgeordnetne Trockner einer Rollenrotationsdruckmaschine benötigt, können aber auch zwischen den einzelnen Druckwerken vorgesehen sein. Die Aktivierung des Hubbalkens 8 erfolgt mittels eines im Falle eines Bahnrisses ansprechenden, hier nicht näher dargestellten Bahnrißdetektors.

Der Messerbalken 10 umfaßt, wie Figur 2 erkennen läßt, zwei als Messerträger 11 fungierende Rechteckprofilrohrabschnitte, mit denen das hiervon flankierte Messer 9 verschraubt sein kann. Infolge des geschlossenen Rohrquerschnitts der beiden gleichen Messerträger 11 ergeben sich eine hohe Stabilität und Verwindungssteifigkeit. Die beiden Messerträger 11 sind symmetrisch zur durch eine strichpunktierte Linie angedeuteten Schnittebene s angeordnet. Um trotz der durch eine einseitige Fase gebildeten Schneide des Messers 9 eine genau mittig vorgesehene Schnittebene s zu erreichen, kann das Messer 9 stufenförmig abgesetzt oder, wie hier, mittels einer Unterleglasche 12 unterlegt sein. Das Messer 9 steht mit seiner Schneide über die Unterseite der Messerträger 11 nach unten vor.

Im Bereich der äußeren, unteren Ecken der beiden Messerträger 11 sind symmetrisch zur Schnittebene s angeordnete Halter 13 für über die Schneide des Messers 9 nach unten vorstehende Gummileisten 14a, 14b vorgesehen. Die Halter 13 sind als h-förmige Profile ausgebildet, die mit ihrem oberen Schenkel hier unter Zwischenschaltung einer Unterleglasche 15 am jeweils zugeordneten Messerträger 11 befestigt sind und die eine nach unten offene Nut aufweisen, in die die jeweils zugeordnete Gummileiste 14a, 14b eingesetzt werden kann. Die Gummileisten 14a, 14b sind unterschiedlich hoch, so daß eine eine Gummileiste, hier die rechts gezeichnete Gummileiste 14a, früher zum tragen kommt als die andere.

der Hubbalken 8 besteht, wie Figur 2 weiter zeigt, aus einer im Querschnitt etwa U-förmigen, nach unten offenen Schiene 16, in die die Traverse 7 in der mit durchgezogenen Linien dargestellten Wartestellung eintauchen kann. Im Bereich des oberen, messerseitigen Stegs der Schiene 16 ist eine leistenförmige Erhöhung 17 vorgesehen, die eine symmetrisch zur Schnittebene s angeordnete Schneidnut 18 aufweist. Zur Bildung der Erhöhung 17 kann eine die Schneidnut 18 enthaltende Gummileiste 19 vorgesehen sein, die in eine durch zwei an die Schiene 16 angeformte Stege 20 begrenzte Nut eingesetzt ist. Zu beiden Seiten der Erhöhung 17 ergeben sich durch den oberen Steg der Schiene 16 gebildete, ebene Klemmflächen 21.

Der lichte Abstand der messerbalkenseitigen Gummileisten 14a, 14b entspricht zumindest der Breite der Erhöhung 17 und ist im dargestellten Ausführungsbeispiel etwa dreimal so groß. Zwischen den Gummileisten 14a, 14b ergibt sich demnach ein breiter Kanal 24, in den das Messer 9 von oben hineinragt und in den die Erhöhung 17 von unten einführbar ist. Die Breite der Schiene 16 entspricht zumindest dem Abstand der voneinander abgewandten Flanken der Gummileisten 14a, 14b, so daß diesen auf ihrer ganzen Breite eine zugeordnete Klemmfläche 21 gegenübersteht. Die Höhe der hubbalkenseitigen Erhöhung 17 ist geringer als die der durch die Gummileisten 14a, 14b des Messerbalkens gebildete Erhöhung, so daß die die Schneidnut 18 enthaltende Gummileiste 19 in der mit strichpunktierten Linien angedeuteten Betriebsstellung nicht ganz an die Messerträger 11 anläuft.

Der Hubbalken 8 ist durch eine Ausfahreinrichtung 22 von der mit durchgezogenen Linien angedeuteten Wartestellung in die mit strichpunktierten Linien angedeutete Betriebsstellung bewegbar. Die Ausfahreinrichtung 22 kann eine Schwenkhebelanordnung mit auf der Traverse 7 gelagerten Schwenkhebeln enthalten, die ein zugeordnetes Fenster der Traverse 7 durchgreifend an der Schiene 16 angreifen und von denen wenigstens einer als Kniehebel ausgebildet ist, der andererseits mit einem Stellzylinder, beispielsweise in Form eines Pneumatikzylinders, verbunden ist, der durch Vermittlung des Bahnrißdetektors mit Druckmittel beaufschlagbar ist. Die Ausfahreinrichtung 22 einschließlich Hubzylinder befindet sich innerhalb der Traverse 7.

In der Wartestellung sind der Hubbalken 8 und der Messerbalken 10 weit voneinander beabstandet, so daß die Bahn 5 hieran auch im Falle einer starken Flatterbewegung nicht streift. Sobald ein Bahnriß festgestellt wird, wird der Hubbalken 8 angehoben. Dabei läuft die höhere Gummileiste 14a des Messerbalkens 10 auf die gegenüberliegende Klemmfläche 21 des Hubbalkens auf. Ebenso kommt das Messer 9 zum Eingriff mit der Schneidnut 18. die zweite, etwas niedrigere Gummileiste 14b bleibt von der gegenüberliegenden Klemmfläche 21 leicht beabstandet. Im Bereich der höheren Gummileiste 14a wird die Bahn 5 daher geklemmt, im Bereich der niedrigeren Gummileiste 14b nicht. Durch das in die Schneidnut 18 einfahrende Messer 9 wird die Bahn 5 durchtrennt, wobei das hierbei hergestellte, der höheren Gummileiste 14a zugewandte Bahnende durch diese gehalten wird, während das andere Bahnende über den zwischen der niedrigeren Gummileiste und der hiervon beabstandeten Klemmfläche 21 verbleibenden Spalt 23 abgezogen werden kann, wie in Figur 2 durch einen Pfeil angedeutet ist. Im dargestellten Ausführungsbeispiel wird das rechte Bahntrum geklemmt. Sofern das linke Bahntrum geklemmt werden soll, kann dies dadurch bewerkstelligt werden, daß der Messerbalken 10 einfach in einer um 180° gewendeten Stellung montiert wird. Die Gummileisten 14a, 14b fungieren gleichzeitig als Dämpfungselemente, die sicherstellen, daß auf keinen Fall Metall auf Metall trifft. Gleichzeitig wird hierdurch der Kanal 24, in welchem der Schneidvorgang stattfindet, seitlich abgeschirmt. Sofern eine Bedienungsperson mit ihren Fingern zwischen den Messerbalken und den Hubbalken gelangen sollte, ergeben die messerbalkenseitigen Gummileisten 14a, 14b und die hubbalkenseitige Gummileiste 19 ebenfalls die Dämpfung, die notwendig ist um schwerere Verletzungen zu vermeiden.

## Patentansprüche

1. Vorrichtung zum Durchtrennen und Halten einer gerissenen Bahn für eine bahnverarbeitende Maschine, insbesondere für eine eine Bedruckstoffbahn(5)bedruckende Rollenrotationsdruckmaschine, mit einem ein feststehendes Messer (9) aufweisenden, die Transportebene der Bahn überquerend angeordneten Messerbalken (10) und einem eine mit dem Messer (9) in Wirkeingriff bringbare Erhöhung (17) aufweisenden Hubbalken (8), der mittels einer zugeordneten Ausfahreinrichtung (22), die mittels eines Bahnrißdetektors aktivierbar ist, heb- und senkbar ist, **dadurch gekennzeichnet**, **daß** der Messerbalken (10) zwei das Messer (9) zwischen sich haltende, gleiche, schienenförmige Messerträger (11) enthält, die im Bereich ihrer dem Hubbalken (8) zugewandten Seite mit symmetrisch angeordneten Haltern (13) für das Messer (9) flankierende, elastische Leisten (14a, 14b) versehen sind, die gegenüber der Schneide des Messers (9) vorstehen und zumindest um die Breite der Erhöhung (17) des Hubbalkens (8) voneinander distanziert sind, der symmetrisch zur Schnittebene (s) ausgebildet ist und zwei die mit einer Schneidnut (18), in die das Messer (9) einführbar ist, versehene Erhöhung (17) flankierende, den elastischen Leisten (14a, 14b) zugeordnete Klemmflächen (21) aufweist.

2. Vorrichtung nach Anspruch 1, **dadurch gekennzeichnet**, **daß** die elastischen Leisten (14a, 14b) unterschiedlich hoch sind.

3. Vorrichtung nach einem der vorhergehenden Ansprüche, **dadurch gekennzeichnet, daß** der Überstand zumindest der höheren elastischen Leiste (14a) über die Messerhalter (11) größer als der Überstand der die Schneidnut (18) enthaltenden Erhöhung (17) über die benachbarten Klemmflächen (21) ist.

4. Vorrichtung nach einem der vorhergehenden Ansprüche, **dadurch gekennzeichnet, daß** die elastischen Leisten (14a, 14b) als Gummileisten ausgebildet sind.

5. Vorrichtung nach einem der vorhergehenden Ansprüche, **dadurch gekennzeichnet, daß** die elastischen Leisten (14a, 14b) austauschbar angeordnet sind.

6. Vorrichtung nach einem der vorhergehenden Ansprüche, **dadurch gekennzeichnet, daß** die Halter (13) als mit einer Einlegenut versehene h-förmige Profile ausgebildet sind, die vorzugsweise im Bereich der unteren, äußeren Kanten der Messerträger (11) angeordnet sind.

7. Vorrichtung nach einem der vorhergehenden Ansprüche, **dadurch gekennzeichnet, daß** die Messerhalter (11) als einen geschlossenen, vorzugsweise rechteckförmigen Querschnitt aufweisende Profilrohrabschnitte ausgebildet sind.

8. Vorrichtung nach einem der vorhergehenden Ansprüche, **dadurch gekennzeichnet, daß** der Messerbalken (10) mit den Enden der Messerträger (11) lösbar an einem den Hubbalken (8) enthaltenden Gestell festlegbar ist, das lösbar auf an den Seitenwänden (1) der bahnverarbeitenden Maschine vorgesehenen Konsolen (2) aufnehmbar ist und vorzugsweise eine den Hubbalken (8) und die diesem zugeordnete Ausfahreinrichtung (22) aufnehmende Traverse (7) mit dem Messerbalken (10) verbindende Seitenschilde (6) aufweist.

9. Vorrichtung nach einem der vorhergehenden Ansprüche, **dadurch gekennzeichnet, daß** der Hubbalken (8) ein traversenseitig offenes, vorzugsweise U-förmiges Profil aufweist, mittels dessen die Traverse (7) übergreifbar ist.

10. Vorrichtung nach einem der vorhergehenden Ansprüche, **dadurch gekennzeichnet, daß** der Hubbalken (8) mit einer mittigen, messerseitig offenen, durch zwei Stege (20) gebildeten Einlegenut zur Aufnahme einer vorzugsweise elastischen Leiste (19) versehen ist, die die mit der mittigen Schneidnut (18) versehene Erhöhung (17) bildet.

## Claims

1. Device for severing and holding a split web for a web processing machine, in particular for a web offset printing machine printing a print material web (5), with a blade beam with a fixed blade (9) arranged crossing the plane of movement of the web, and with a lifting beam (8) having a raised part (17) capable of bringing the blade (9) into effective contact and which can be raised and lowered by means of an associated extending device which can be activated by means of a web split detector, **characterized in that** the blade beam (10) contains two identical rail-like blade supports (11) holding the blade (9) between them, and provided in the area of their side facing the lifting beam (8) with symmetrically-arranged supports (13) for elastic strips (14a, 14b) flanking the blade (9), which project relative to the cutting edge of the blade (9) and are spaced apart at least by the width of the raised part (17) of the lifting beam (8), and is designed symmetrical to the cutting plane (s) and has two clamping faces (21) assigned to the elastic strips (14a, 14b), flanking the raised part (17) provided with a cutting groove (18) in which the blade (9) may be inserted.

2. Device according to claim 1, **characterized in that** the elastic strips (14a, 14b) are of different height.

3. Device according to any of the preceding claims, **characterized in that** the projecting length of at least the higher elastic strip (14a) above the blade support (11) is greater than the projecting length of the raised section (17) containing the cutting groove over the adjacent clamping faces (21).

4. Device according to any of the preceding claims, **characterized in that** the elastic strips (14a, 14b) are designed as rubber strips.

5. Device according to any of the preceding claims, **characterized in that** the elastic strips are mounted so as to be replaceable.

6. Device according to any of the preceding claims, **characterized in that** the holders (13) are designed as H-shaped profiles provided with an insertion groove, and are preferably located in the area of the lower, outer edges of the blade supports (11).

7. Device according to any of the preceding claims, **characterized in that** the blade supports (11) are designed as profile tube sections having a closed, preferably rectangular cross-section.

8. Device according to any of the preceding claims, **characterized in that** the blade beam (10) can be releasably fastened by the ends of the blade supports (11) to a frame containing the lifting beam (8), which can be releasably accommodated on brackets (2) provided on the sides (1) of the web processing machine, and preferably has a side plate (6) connecting the lifting beam (8) and the crosspiece (7) supporting the extending device (22) assigned to the lifting beam with the blade beam (10).

9. Device according to any of the preceding claims, **characterized in that** the lifting beam (8) has a preferably U-shaped profile, open at the crosspiece side, by means of which it is able to span the traverse (7).

10. Device according to any of the preceding claims, **characterized in that** the lifting beam is provided with a central insertion groove formed by two webs (20), open at the blade side, to accommodate a preferably elastic strip (19), which forms the raised part (17) provided with the central cutting groove (18)

## Revendications

1. Dispositif pour couper et maintenir une bande déchirée dans une machine de traitement de bande, en particulier pour une machine d'impression rotative à bobines imprimant une bande de matière à imprimer, comportant une barre porte-lames (10) présentant une lame fixe (9) et agencée de manière à traverser le plan de transport de la bande, et un longeron mobile (8) présentant un rehaussement (17) qui peut être amené en coopération avec la lame (9), ledit longeron mobile (8) pouvant être levé et abaissé à l'aide d'un dispositif de déplacement correspondant (22) oui peut être activé par un détecteur de déchirure de la bande, caractérisé en ce que la barre porte-lames (10) contient deux porte-lame (11) en forme de rails, identiques, se soutenant l'un l'autre, qui sont équipés, dans la zone de leur côté tourné vers le longeron mobile (8), de lattes élastiques (14a, 14b) flanquant des supports (13) agencés symétriquement pour la lame (9), lesdites lattes faisant saillie vis-à-vis du tranchant de la lame (9) et étant distancées l'une de l'autre au moins de la largeur du rehaussement (17) du longeron mobile (8), qui est symétrique par rapport au plan de coupe (s) et présente deux surfaces de blocage (21) affectées aux lattes élastiques (14a, 14b) et flanquant le rehaussement (17) pourvu d'une rainure de coupe (18) dans lequel la lame (9) peut être introduite.

2. Dispositif selon la revendication 1, caractérisé en ce que les lames élastiques (14a, 14b) ont une hauteur différente.

3. Dispositif selon l'une quelconque des revendications précédentes, caractérisé en ce que le dépassement d'au moins la latte élastique supérieure (14a) au-dessus du porte-lame (11) est plus grand que le dépassement du rehaussement (17) contenant la rainure de coupe (18) au-dessus des surfaces de blocage voisines (21).

4. Dispositif selon l'une quelconque des revendications précédentes, caractérisé en ce que les lattes élastiques (14a, 14b) sont formées de lattes de caoutchouc.

5. Dispositif selon l'une quelconque des revendications précédentes, caractérisé en ce que les lattes élastiques (14a, 14b) sont agencées de manière interchangeable.

6. Dispositif selon l'une quelconque des revendications précédentes, caractérisé en ce que les supports (13) se présentent sous la forme de profilés en forme de H pourvus d'une rainured'insertion, qui sont agencés de préférence dans la zone des arêtes inférieures externes des porte-lame (11).

7. Dispositif selon l'une quelconque des revendications précédentes, caractérisé en ce que les porte-lame (11) se présentent sous la forme de sections de tube profilées présentant une section transversale fermée, de préférence de forme rectangulaire.

8. Dispositif selon l'une quelconque des revendications précédentes, caractérisé en ce que la barre porte-lames (10) peut être fixée avec les extrémités des porte-lame (11) de manière amovible sur un bâti contenant le longeron mobile (8), ledit bâti pouvant être reçu de manière amovible sur des consoles (2) disposées sur les parois latérales (1) de la machine de traitement de bande, et présente, de préférence, un flasque latéral (6) raccordant le longeron mobile (8) et la traverse (7) recevant le dispositif de déplacement (22) affecté au longeron à la barre porte-lames (10).

9. Dispositif selon l'une quelconque des revendications précédentes, caractérisé en ce que le longeron mobile (8) présente un profil ouvert côté traverse, de préférence en forme de U, à l'aide duquel la traverse (7) peut être engagée.

10. Dispositif selon l'une quelconque des revendications précédentes, caractérisé en ce que le longeron mobile (8) est pourvu d'une rainure d'insertion centrale, ouverte côté lame, formée par deux barrettes (20) pour recevoir une latte (19) de préférence élastique, qui forme le rehaussement (17) pourvu de la rainure de coupe centrale (18).
